# EUROPÄISCHE PATENTSCHRIFT

(11) **EP 2 218 348 B1**
(45) Veröffentlichungstag und Bekanntmachung des Hinweises auf die Patenterteilung: **14.08.2013**
(21) Anmeldenummer: 09002216.1
(22) Anmeldetag: 17.02.2009
(51) Int. Cl.: A43B 7/12, A43B 7/08

(54) **Sohlenkonstruktion für Schuhwerk mit Luftpumpeinrichtung**
Sole construction for shoes with air pump device
Construction de semelle pour chaussure dotée d'un dispositif de pompe à air

(43) Veröffentlichungstag der Anmeldung: 18.08.2010
(73) Patentinhaber: MSC Schweiz AG, 8152 Glattbrugg (CH)
(72) Erfinder: Möhlmann, Wilhelm, 8005 Zürich (CH)
(74) Vertreter: Grünecker, Kinkeldey, Stockmair & Schwanhäusser

(56) Entgegenhaltungen:
- EP-A1- 0 624 322
- EP-A2- 0 479 183
- WO-A1-00/01266
- US-A- 6 085 444
- US-A1- 2002 194 747
- US-A1- 2005 005 473
- US-A1- 2006 156 575

## Beschreibung

### Gebiet der Erfindung

Die vorliegende Erfindung betrifft eine Sohlenkonstruktion für Schuhwerk, die bei jedem Schritt der Laufbewegung eine effiziente Luftzirkulation im Schuh und damit direkt am Fuß eines Trägers des Schuhs ermöglicht.

### Stand der Technik

Heutzutage sind Schuhe bekannt, die in der Sohle mit Vorrichtungen ausgestattet sind, welche die Luftzirkulation im Schuh begünstigen, was die innere Feuchtigkeit verringert, wodurch der Fußkomfort des Benutzers verbessert werden soll. Dieser bekannte Schuhtyp sieht im Allgemeinen Hohlverbindungen vor, die untereinander verbunden in dem Sohleninneren untergebracht sind.

Der Nachteil dieser Art von Schuhen besteht in der mangelnden Effizienz der Luftzirkulation im Schuh. Zudem lassen die meisten Konstruktionen die zu gering zugeführte Luft nicht bis zum Fuß vor.

In der WO 00/01266 A1 wird ein Schuh mit einem Sohlenkörper beschrieben, in dem eine Luftpumpeinrichtung eingelassen ist, welcher über eine Luftführung Luft von außen zugeführt wird, während über eine andere Luftführung die von der Pumpeinrichtung von außen eingepumpte Luft in den vorderen Bereich des Sohlenkörpers gepumpt wird, aus welchem sie über eine Zwischensohle in den Fußbereich gelangt. Die genannte Luftbewegung kann in umgekehrter Richtung erfolgen, wobei die Richtung der Luftbewegung über verstellbare Ventile erfolgt, welche mit den Luftführungen verbunden sind.

In den Dokumenten US 6 085 444 A und US 2006/156575 A1 werden Sohlenkonstruktionen mit Luftpumpeinrichtungen in Hohlräumen von Laufsohlen, welche über Luftführungen Luft von außen saugen und über entsprechende Kanäle innerhalb der Laufsohle zur Belüftung des Fußes ausgeben, wobei die Kontrolle der Luftbewegung über Ventile erfolgt, beschrieben.

In der US 2005/005473 A1 wird das Vorsehen einer Luftkammer in einer Laufsohle gelehrt, die mit Luftführungen einerseits entlang der Laufsohle und andererseits hochragend von derselben entlang eines Fersenbereichs verbunden sind und die zur Steuerung der Luftbewegung Ventile aufweisen.

Aus der Entgegenhaltung EP 0 479 183 A2 ist das Vorsehen von Öffnungen von einem in einer Sohlenkonstruktion vorgesehenen Hohlraum nach außen und die Abdichtung derselben mit Hilfe von einer atmungsaktiven wasserundurchlässigen Membran bekannt

Die EP 0 624 322 A1 lehrt das Vorsehen einer Pumpeinrichtung in einem Fersenhohlraum einer Laufsohle, wobei die Laufsohle unterhalb der Pumpeinrichtung einen gegenüber der übrigen Lauffläche herausragenden Bereich aufweist.

Die Aufteilung einer Sohlenstruktur eines Schuhs, der eine Luftpumpeinrichtung aufweist, in eine Brandsohle, eine Zwischensohle und eine Außensohle ist aus der US 2002/194747 A1 bekannt.

In der Internationalen Patentanmeldung WO 2006/008139 wird eine Sohlenkonstruktion offenbart, in der ohne mechanische Teile mit jedem Schritt Frischluft in der Sohle ausgetauscht und bis zum Fuß direkt weitergeleitet werden kann. In der WO 2006/008139 wird insbesondere ein Sohlenkörper beschrieben, in dem ein Hohlraum eingelassen ist, der sich durchgehend entlang dem Sohlenkörper erstreckt und der durch eine elastisch verformbare Abdeckung, die Öffnungen aufweist, geschlossen ist, und in welcher der Hohlraum durch die Öffnungen mit der dem Schuh zugewandten Außenseite des Sohlenkörpers in Verbindung steht und in welcher der Hohlraum mit einem oder mehreren ersten Quergängen in Verbindung steht, die in Öffnungen in der seitlichen und/oder hinteren Oberfläche/Außenfläche des Sohlenkörpers münden, so dass der Hohlraum mit dem Äußeren des Sohlenkörpers in Verbindung gesetzt wird.

Jedoch kann die Effizienz der Luftzirkulation und insbesondere der Lufteinlass sowie der Luftauslass durch mit Membranen abgedeckte Öffnungen in der Sohlenkonstruktion als nicht hinreichend zufriedenstellend und somit verbesserbar angesehen werden.

Es stellt sich somit die Aufgabe, ein Schuhwerk zu konstruieren, das eine effizientere und dauerhaftere Luftzirkulation gewährleistet, als dies im Stand der Technik bisher erreicht werden konnte.

### Beschreibung der Erfindung

Die oben genannte Aufgabe wird gelöst durch einen Schuh mit einem Schaft und einer Sohlenkonstruktion, die einen Sohlenkörper mit einem Hohlraum aufweist, wobei die Sohlenkonstruktion aufweist: eine Luftpumpeinrichtung; zumindest eine mit der Luftpumpeinrichtung verbundene erste Luftführung; zumindest eine mit der Luftpumpeinrichtung verbundene zweite Luftführung; wobei die Luftpumpeinrichtung dazu ausgebildet ist, in Reaktion auf eine Gehbewegung eines Nutzers des Schuhs eine Luftpumpfunktion derart auszuführen, dass sie abwechselnd Luft über die zumindest eine erste Luftführung von außerhalb des Sohlenkörpers einsaugt und Luft in zumindest einen mit der Luftpumpeinrichtung über die zumindest eine zweite Luftführung in Verbindung stehenden Teil des Sohlenkörpers presst, der von einem Teil des Sohlenkörpers, in dem die Luftpumpeinrichtung angeordnet ist, verschieden sein kann; in der zumindest einen ersten Luftführung ein erstes Ventil angeordnet ist, dass derart ausgebildet ist, dass es Luft lediglich in Richtung von außerhalb des Sohlenkörpers in die Luftpumpeinrichtung hinein durchlässt; und/oder in der zumindest einen zweiten Luftführung ein zweites Ventil angeordnet ist, dass derart ausgebildet ist, dass es Luft lediglich in Richtung von der Luftpumpeinrichtung nach dem zumindest einen Teil des Sohlenkörpers, der von dem Teil, in dem die Luftpumpeinrichtung angeordnet ist, verschieden sein kann, durchlässt; wobei die Luftpumpeinrichtung in einer Zwischensohle zwischen einer Laufsohle und einer weiteren Sohle angeordnet ist, wobei die Zwischensohle aus einem Material gefertigt ist, das kompressibler als dasjenige der Laufsohle und als dasjenige der weiteren Sohle ist; und wobei der Schaft einen der Sohlenkonstruktion nahen Teil und einen der Sohlenkonstruktion fernen Teil aufweist, und in dem die erste Luftführung sich derart teilweise entlang des Schafts, insbesondere durch ein Innenfutter des Schafts von dem Fuß des Trägers des Schuhs getrennt, von dem nahen Teil zu dem fernen Teil erstreckt, dass Luft von dem fernen Teil aus in die Luftpumpeinrichtung gepumpt werden kann.

Die Luftpumpeinrichtung kann in dem Fersenbereich, der sich vom Fußende bis zu dem Gelenkbereich erstreckt, in dem mittleren Gelenkbereich und dem Ballenbereich (Vorfußbereich), der sich von der Fußvorderseite bis zu dem Gelenkbereich erstreckt, vorgesehen sein. Die zweite Luftführung kann hierbei in Form eines Kanals in dem Sohlenkörper ausgebildet sein, sie kann auch lediglich in Form eines Auslasses der Luftpumpeinrichtung, insbesondere eines Luftreservoirs der Luftpumpeinrichtung, vorgesehen werden.

Es kann Außenluft je nach Gehphase durch die Luftpumpeinrichtung eingesogen und die zuvor eingesogene Luft kann in einen Teil des Sohlenkonstruktion, in dem sich die Luftpumpeinrichtung nicht befindet, ausgestoßen werden. Wenn in der entsprechenden Gehphase der Fuß eines Nutzers nicht auf der Luftpumpeinrichtung lastet saugt diese Luft von außerhalb der Sohlenkonstruktion über die entsprechende Luftzuführung ein, wenn der Fuß auf ihr lastet pumpt sie die Luft in einen anderen Teil des Sohlenkörpers von wo sie nach oben entlang des Fußes, beispielsweise durch Öffnungen einer den Sohlenkörper abdeckenden Decksohle, zur wirksamen Belüftung des Fußes des Nutzers gepresst wird.

Somit wird eine Sohlenkonstruktion zur Verfügung gestellt, die eine verbesserte Luftzirkulation in einfachem Aufbau allein durch die Bewegung während des Gehens ohne die Notwendigkeit einer signifikanten Vergrößerung gegenüber herkömmlichen Sohlenkonstruktionen ohne Luftzirkulation bereitstellt. Die vorgesehenen Ventile erlauben eine effiziente Kontrolle der Luftströmungen über die Luftführungen in die Luftpumpeinrichtung hinein und aus dieser hinaus.

Die zumindest eine erste und/oder die zumindest eine zweite Luftführung kann einen flexiblen Schlauch und/oder einen abgedeckten Kanal umfassen oder jeweils aus einem flexiblen Schlauch, beispielsweise aus Kunststoff, bestehen. Sind mehrere erste und/oder zweite Luftführungen vorgesehen, so können diese sämtlich jeweils einen Schlauch umfassen oder daraus bestehen, oder es können einige und nicht alles der Luftführungen jeweils einen Schlauch umfassen oder daraus bestehen. Somit können die Luftführungen dauerhaft und dicht auf einfache und kostengünstige Weise die Luft zur Luftpumpeinrichtung und von dieser zur Belüftung zumindest eines Teils des Sohlenkörpers und schließlich des Schuhinnenraums fort geführt werden.

Die Luftpumpeinrichtung kann von dem Sohlenkörper separat als unabhängige Entität ausgebildet und in dem Sohlenkörper, insbesondere zumindest teilweise in dem Hohlraum des Sohlenkörpers, eingelassen oder befestigt sein. Beispielsweise kann die Luftpumpeinrichtung ein Kunststoffpumpreservoir umfassen. Dieses wird, wenn der Fuß eines Nutzers auf ihm lastet, zusammengedrückt, wodurch Luft aus dem Kunststoffpumpreservoir herausgepresst wird. Wenn während der Gehbewegung das Kunststoffpumpreservoir wieder von dem Fuß entlastet wird, dehnt es sich aus und zieht aufgrund des zuvor entstandenen Unterdrucks Luft durch die zumindest eine Luftführung mit dem ersten Ventil von außen ein, die für die nachfolgende Belüftung des Schuhinnenraums und damit des Fußes eines Nutzers frisch zur Verfügung steht. Weiterhin kann die Luftpumpeinrichtung integral in einem Stück mit dem Kunststoffpumpreservoir und den Luftführungen ausgebildet sein.

Das Ausbilden der Luftpumpeinrichtung als eigene Entität erlaubt eine von der Sohlenkonstruktion bzw. dem Sohlenkörper unabhängige Materialauswahl und insbesondere Materialfestigkeit.

Gemäß einer Weiterbildung ist die Luftpumpeinrichtung derart in dem Sohlenkörper eingelassen, dass sie einen Teil der äußeren Lauffläche des Sohlenkörpers bildet. In diesem kontaktiert sie durch eine entsprechende Aussparung der Untersohle des Sohlenkörpers hindurch den von einem Träger des Schuhs begangenen Untergrund (die Straße, den Weg, etc.). Hierdurch kann der Pumpeffekt ggf. verbessert werden. Andererseits erfordert diese Weiterbildung im Fall der Luftpumpeinrichtung als eigenständige Entität eine Dichtung im Bereich der Unterseite (untergrundkontaktierender Fläche) des Sohlenkörpers und der Luftpumpeinrichtung. Daher mag es bevorzugt sein, die Luftpumpeinrichtung vollständig innerhalb eines nach unten hin geschlossenen Hohlraums des Sohlenkörpers anzuordnen, wodurch diese auch einer geringeren mechanischen Belastung ausgesetzt ist.

Die zumindest eine erste Luftführung, durch die die Luftpumpeinrichtung Luft einsaugt, kann insbesondere so ausgebildet sein, dass sie nicht durch den Sohlenkörper hindurch mit dem Raum außerhalb des Sohlenkörpers in Verbindung steht. Es kann die erste Luftführung nach oben hin geführt werden, wo sie beispielsweise in einem Schaftbereich eines Schuhs, der die erfindungsgemäße Sohlenkonstruktion umfasst, endet, um dort das Ansaugen frischer Luft durch die Luftpumpeinrichtung zu ermöglichen.

Die erfindungsgemäße Sohlenkonstruktion kann seitlich Öffnungen von dem Hohlraum nach außen hin aufweisen, durch die ein Teil des dort entstehenden Wasserdampfes aus dem Sohlenkörper austreten kann. Insbesondere kann der Laufkomfort durch die Luftpumpeinrichtung verbessert werden.

Wenn derartige von dem Hohlraum des Sohlenkörpers ausgehende und seitlich in diesem vorgesehene Öffnungen vorhanden sind, ist es zweckmäßig, diese Öffnungen mit einer atmungsaktiven und wasserundurchlässigen Membran, beispielsweise mit einer GoreTex-Membran, abzudichten, wodurch insbesondere Wasserdampf abgeführt werden kann, um ein relativ trockenes Raumklima in dem Sohlenkörper und einem Innenschuh eines die erfindungsmäße Sohlenkonstruktion umfassenden Schuhs zu gewährleisten. Die GoreTex-Membran ist dauerhaft wasserdicht, winddicht und gleichzeitig atmungsaktiv sowie temperaturregulierend.

Gemäß einer weiteren Weiterbildung umfasst die erfindungsgemäße Sohlenkonstruktion weiterhin eine mit Öffnungen versehene Decksohle, die die Luftpumpeinrichtung und den zumindest einen Teil des Sohlenkörpersabdeckt. Durch die Öffnungen dieser Decksohle gelangt die von der Luftpumpeinrichtung ausgestoßene Luft über den Hohlraum der Sohle in den Schuhinnenraum eines die erfindungsmäße Sohlenkonstruktion umfassenden Schuhs und dient dort der Belüftung des Fußes eines Trägers des Schuhs.

Um die dynamische Luftzirkulation in der Sohlenkonstruktion noch effizienter zu gestalten und zusätzlich dem Träger eines Schuhs mit der erfindungsgemäßen Sohlenkonstruktion einen erhöhten Tragekomfort anzubieten, können zwischen der Decksohle (Abdeckung des Sohlenkörpers) und dem Boden des Sohlenkörpers/Hohlraums des Sohlenkörpers eine bestimmte Anzahl von Abstandsstücken aus elastisch verformbarem Material angebracht sein, wodurch die zeitweise Annäherung der Abdeckung an den Boden ermöglicht wird. Die Abstandsstücken können auch in Form eines Kunststoffgewirkes vorgesehen werden.

Die Sohlenkonstruktion kann mehr als eine Luftpumpeinrichtung aufweisen. Beispielsweise kann sie mehrere als Entitäten ausgebildete Luftpumpeinrichtungen umfassen. Sie kann auch mehrere in Form von Noppen ausgebildete Luftpumpeinrichtungen aufweisen, die an der Unterseite des Sohlenkörpers (zu dem begangenen Untergrund hin) ausgebildet sind oder in dem Hohlraum des Sohlenkörpers ausgebildet sind.

### Es wird somit bereitgestellt eine

Sohlenkonstruktion gemäß einem der vorhergehenden Beispiele, in der jedoch eine Mehrzahl von Luftpumpeinrichtungen in dem Sohlenkörper angeordnet sind, von denen jede mit zumindest einer ersten Luftführung und zumindest einer zweiten Luftführung verbunden ist;
wobei
die jeweiligen Luftpumpeinrichtungen dazu ausgebildet sind, in Reaktion auf eine Gehbewegung eines Nutzers des Schuhs eine Luftpumpfunktion derart auszuführen, dass sie abwechselnd Luft über die jeweilige zumindest eine erste Luftführung von außerhalb des Sohlenkörpers einsaugen und Luft in zumindest einen mit der jeweiligen Luftpumpeinrichtung über die zumindest eine zweite Luftführung in Verbindung stehenden Teil des Sohlenkörpers pressen, der von dem Teil, in dem die jeweilige Luftpumpeinrichtung angeordnet ist, verschieden sein kann;
in der jeweiligen zumindest einen ersten Luftführung ein erstes Ventil angeordnet ist, dass derart ausgebildet ist, dass es Luft lediglich in Richtung von außerhalb des Sohlenkörpers in die jeweilige Luftpumpeinrichtung hinein durchlässt; und/oder
in der jeweiligen zumindest einen zweiten Luftführung ein zweites Ventil angeordnet ist, dass derart ausgebildet ist, dass es Luft lediglich in Richtung von der jeweiligen Luftpumpeinrichtung nach dem zumindest einen Teil des Sohlenkörpers durchlässt.

Insbesondere kann hierbei eine Luftpumpeinrichtung in dem Fersenbereich und/oder eine Luftpumpeinrichtung in dem Ballenbereich und/oder eine Luftpumpeinrichtung in dem Gelenkbereich zwischen dem Fersenbereich und dem Ballenbereich des Sohlenkörpers für eine besonders effiziente Belüftung angeordnet sein.

Erfindungsgemäß ist die Luftpumpeinrichtung in einer Zwischensohle zwischen einer harten Laufsohle (die an der unteren Seite den begangenen Boden kontaktiert) und einer weiteren Sohle angeordnet, wobei die Zwischensohle aus einem Material gefertigt ist, das kompressibler (elastischer/weicher) als dasjenige der Laufsohle und als dasjenige der weiteren Sohle ist. Die Luftpumpeinrichtung wird also in einer weichen Sohlenschicht zwischen harten Sohlenschichten bereitgestellt, wobei die weiche Sohlenschicht eine schockabsorbierende Funktion hat, die durch Bereitstellen der Luftpumpeinrichtung noch weiter verstärkt wird. Insbesondere kann die Luftpumpeinrichtung in einem weicheren Teil einer ansonsten harten Sohlenschicht angeordnet sein. Beispielsweise kann sie in einem keilförmigen weicheren in der harten Sohlenschicht eingefügten Teil, etwa einem relativ weichen Keil in dem Fersebereich einer ansonsten harten Sohlenschicht, eingelassen sein.

In einer Weiterbildung kann die Sohlenkonstruktion gemäß einem der vorhergehenden Beispiele eine Laufsohle umfassen, wobei die Laufsohle einen elastischen nach außen hin erhobenen Teil umfasst, der bei Belastung durch den Fuß eines Nutzers nach innen gedrückt wird und dadurch die Luftpumpeinrichtung dahingehend betätigt, dass sie Luft durch die zweite Luftführung presst. Bei Entlastung des erhobenen Teils der, insbesondere ansonsten harten Laufsohle, wird die Luftpumpeinrichtung dahingehend betätigt, dass sie Luft von außen über die erste Luftführung einsaugt.

Somit wird nicht nur eine effiziente Luftzirkulation gewährleistet, sondern es wird auch durch die schockabsorbierende Funktion der Luftpumpeinrichtung der Laufkomfort erhöht.

Des weiteren stellt die vorliegende Erfindung einen Schuh mit der Sohlenkonstruktion gemäß einem der vorhergehenden Beispiele zur Verfügung, der einen Schaft zum Einschlupf eines Fußes eines Trägers des Schuhes aufweist, wobei der Schaft einen der Sohlenkonstruktion nahen Teil und einen der Sohlenkonstruktion fernen Teil aufweist, und in dem die erste Luftführung sich derart teilweise entlang des Schafts, insbesondere durch ein Innenfutter des Schafts von dem Fuß des Trägers des Schuhs getrennt, von dem nahen Teil zu dem fernen Teil erstreckt, dass Luft von dem fernen Teil aus in die Luftpumpeinrichtung gepumpt werden kann. Somit kann prinzipiell über eine relativ große Fläche Frischluft von der Luftpumpeinrichtung eingesogen werden. Insbesondere wird ein Wassereintritt in den Schuh von außen vermieden, wenn das Ende der ersten Luftführung, durch das Luft von außen eingesogen wird, von der Laufsohle aus betrachtet höher liegt als der niedrigste Schaftabschluss des Schuhs.

### Weiterhin wird bereitgestellt ein

Luftpumpeinrichtung für einen Schuh, die umfasst
ein Pumpreservoir, insbesondere in Form einer Kunststoffkammer mit zumindest einer flexiblen Wand, mit zumindest einem Anschluss;
zumindest eine Luftführung in Verbindung mit dem Anschluss, insbesondere in Form eines flexiblen Schlauches, mit einer Verzweigung in zumindest einen Luftzuführungszweig und zumindest einen Luftabführungszweig;
wobei
in dem zumindest einen Luftzuführungszweig ein erstes Ventil angeordnet ist, dass derart ausgebildet ist, dass es Luft lediglich in die Luftpumpeinrichtung hinein durchlässt; und/oder
in dem zumindest einen Luftabführungszweig ein zweites Ventil angeordnet ist, dass derart ausgebildet ist, dass es Luft lediglich in Richtung von der Luftpumpeinrichtung durchlässt.

Alternativ wird eine Luftpumpeinrichtung für einen Schuh zur Verfügung gestellt, die umfasst
ein Pumpreservoir, insbesondere in Form einer Kunststoffkammer mit zumindest einer flexiblen Wand, mit zumindest einem ersten Anschluss und zumindest einem zweiten Anschluss;
zumindest eine erste Luftführung in Verbindung mit dem ersten Anschluss, insbesondere in Form eines flexiblen Schlauches;
zumindest eine zweite Luftführung in Verbindung mit dem zweiten Anschluss, insbesondere in Form eines flexiblen Schlauches;
wobei
in der zumindest einen ersten Luftführung ein erstes Ventil angeordnet ist, dass derart ausgebildet ist, dass es Luft lediglich in die Luftpumpeinrichtung hinein durchlässt; und/oder
in der zumindest einen zweiten Luftführung ein zweites Ventil angeordnet ist, dass derart ausgebildet ist, dass es Luft lediglich in Richtung von der Luftpumpeinrichtung zum Hohlraum durchlässt.

Hierbei sei betont, dass die Luftpumpeinrichtung, die jeweiligen Anschlüsse und die jeweiligen Luftführungen zum Teil oder allesamt integral aus einem Stück geformt sein können oder als einzeln geformte Elemente in mechanischer Verbindung miteinander stehen können.

Weitere Eigenschaften und Vorteile der Erfindung ergeben sich aus der ausführlichen aber nicht einschränkenden Beschreibung von Ausführungsformen, die mithilfe der beigefügten Zeichnungen dargestellt sind, wobei:
Figur 1 im Grundriss ein Sohlenkörper gemäß einem Beispiel der Erfindung darstellt;
Figur 2 einen Lufteinlass an der Innenseite eines Schafts eines erfindungsgemäßen Schuhes illustriert; und
Figur 3 ein Seitenprofil eines Schafts eines erfindungsgemäßen Schuhes mit Lufteinlass zeigt.

Wie es in Figur 1 gezeigt ist, umfasst ein Sohlenkörper gemäß einem Beispiel der vorliegenden Erfindung in einem darin eingelassenen Hohlraum eine Luftpumpeinrichtung 212, in dem gezeigten Beispiel im Fersenbereich positioniert, die mit Luftführungen 225 und 226 in Form elastischer Schläuche verbunden ist. Die Luftführungen 225 und 226 weisen Ventile 224 und 227 auf, die jeweils Luft nur in einer Richtung durchlassen. So erlaubt das Ventil 227 in der Luftführung 226 den Eintritt von Luft von außen in die Luftpumpeinrichtung 212, und es erlaubt das Ventil 224 in der Luftführung 225 das Austreten von Luft aus der Luftpumpeinrichtung 212 in einen Teil des Sohlenkörpers, in dem die Luftpumpeinrichtung 212 sich nicht befindet.

Während der Gehbewegung eines Nutzers eines Schuhs mit dem gezeigten Sohlenkörper wird durch Druck der Ferse des Fußes des Nutzers auf die elastisch ausgebildete Luftpumpeinrichtung 212 Luft, die zuvor bei der nach vorne verlaufenden Abrollbewegung des Fußes beim Gehen von der Luftpumpeinrichtung 212 von außen durch die Luftführung 226 und das Ventil 227 eingesogen wurde, durch die Luftführung 225 und das Ventil 224 in der vorderen Bereich des Sohlenkörpers gepumpt. Während der Gehbewegung saugt also die Luftpumpeinrichtung 212 abwechselnd Luft ein, namentlich wenn sie sich bei Nachlassen des Fersendrucks ausdehnt, und pumpt diese, bei wieder erfolgenden Fersendruck, durch die Luftführung 225 aus.

Die Luftführung 226 ist an einem Ende mit einem Anschluss der Luftpumpeinrichtung 212 verbunden oder sie kann integral als Fortsatz der Luftpumpeinrichtung 212 ausgebildet sein. Durch das andere Ende wird Luft von der Luftpumpeinrichtung 212 angesaugt. Die Luftführung 226 von dem in Figur 1 gezeigten Sohlenkörper wird mehr oder weniger senkrecht nach oben (senkrecht zu der Papierebene der der gezeigten Figur) geführt, und verläuft entlang eines Schafts eines Schuhs, der den Sohlenkörper umfasst. So kann die Luftführung 226 beispielsweise unterhalb einer Schnürung eines Schuhs, der den gezeigten Sohlenkörper umfasst, und insbesondere durch ein Schaftfutter von einem Fuß eines Nutzers getrennt enden. Somit kann über eine breite Fläche Luft von der Luftpumpeinrichtung 212 eingesogen werden. Dieses Einsaugen von Luft kann weiterhin dadurch vermittelt werden, dass die Luftführung 226 in dem Bereich ihres anderen Endes (des dem mit der Luftpumpeinrichtung 212 entgegengesetzten Endes) mehrere seitliche Öffnungen für den Lufteintritt aufweist.

In dem in Figur 1 gezeigten Beispiel sind mehrere seitliche Öffnungen 205 in dem Sohlenkörper vorgesehen, durch welche ein Teil der von der Luftpumpeinrichtung 212 ausgestoßenen Luft und insbesondere entstehender Wasserdampf nach außen austreten kann. Diese Öffnungen 205, die in der vorliegenden Erfindung lediglich optional vorgesehen sind, können jeweils mit einer atmungsaktiven und wasserundurchlässigen Membran, beispielsweise einer GoreTex-Membran, abgedichtet werden.

In der gezeigten Ausführungsform wird Luft von der Luftpumpeinrichtung 212 in einen Teil des Sohlenkörpers ausgestoßenen, der ein Kunststoffgewirke 210 aufweist. Dieses Gewirke 210 stellt ein Beispiel für das Vorsehen von Abstandselementen zwischen dem gezeigten Sohlenkörper und einer darüber angebrachten (nicht gezeigten) Decksohle (Brandsohle), die Öffnungen aufweist, so dass Luft von dem Teil des Sohlenkörpers mit dem Gewirke 210 über die Öffnungen der Decksohle zu dem Fußinnenraum eines Schuhs gelangen kann, der den in Figur 1 gezeigten Sohlenkörper umfasst.

Das Kunststoffgewirke 210 führt nicht nur zu einer gleichmäßigen Verteilung der von der Luftpumpeinrichtung 212 ausgestoßenen Luft, sondern erhöht auch den Laufkomfort. Das Kunststoffgewirke 210 stellt neben einer extrem homogenen Luftzirkulation in alle Richtungen, selbst unter Belastung durch den Fuß eines Nutzers, angenehme Polstereigenschaften zur Verfügung. Insbesondere garantiert es eine gute Rückfederung während der Laufbewegungen und eine hohe Schockabsorption.

Außerdem können zusätzlich zu dem Kunststoffgewirke 210 (oder alternativ dazu) Abstandsstücke, die im Wesentlichen zylindrisch sein können und im mittleren Bereich eine ringförmige Verengung aufweisen können, so dass für die Abstandsstücke im Längsquerschnitt die Form einer Acht gebildet wird, vorgesehen werden. Es sei bemerkt, dass auch die Luftpumpeinrichtung 212 diesen Laufkomfort erhöht, indem sie eine Stoßdämpfer-/Schockabsorberfunktion ausübt.

Die genannte Decksohle der Sohlenkonstruktion kann auch eine Mehrzahl an Noppen aufweisen, die in den Hohlraum des Sohlenkörpers, in dem in dem in Figur 1 gezeigten Beispiel das Kunststoffgewirke 210 vorgesehen ist, hineinragen, wobei zumindest zwei der Mehrzahl der Noppen in der Größe und/oder dem Durchmesser unterschiedlich sind. Gruppen von Noppen, z.B. in Form von Kegelstümpfen, unterschiedlicher Größe und/oder Umfangs können angeordnet sein, um die Luftzirkulation weiter zu verbessern und auch den Tragekomfort, z.B. bei einer anatomischen Anordnung, d.h. einer der Anatomie des Fußes angepassten Anordnung und Form der Noppen, zu erhöhen. Die Decksohle und die Noppen können hierbei beispielsweise aus PU oder Latex bestehen.

Die Noppen können in Gruppen von Noppen gleicher Größe und/oder gleichen Umfangs angeordnet sein. Hierbei können die Noppen innerhalb einer jeweiligen Gruppe untereinander mit einem Maß beabstandet sein, welches sich von dem Maß der Beabstandung einzelner Noppen einer anderen Gruppe verschieden ist.

Insbesondere können die Noppen so angeordnet sein, dass sie Kanäle von dem Fersenbereich in Richtung des Ballenbereichs und/oder Kanäle von dem Ballenbereich in Richtung des Fersenbereichs ausbilden, durch die sich eine oder mehrere Luftführungen 225 erstrecken können.

Das Zusammenspiel der mechanischen Verformung der derart mit Noppen versehenen elastischen Decksohle infolge der natürlichen Gehbewegung mit den lufttechnischen Effekten des Ansaugens, Umverteilens und Wiederausstoßens der Luft führt zu einer bewegungsdynamischen, aktiven Belüftung des Schuhinnenbereichs infolge des natürlichen Auftretens und Abrollen des Fußes.

Während in Figur 1 eine Ausführungsform der vorliegenden Erfindung mit einer Luftpumpeinrichtung 212 gezeigt ist, die in dem Fersenbereich des Sohlenkörpers positioniert ist, kann die Luftpumpeinrichtung 212 ebenso im Ballenbereich (Vorderfußbereich) oder dem Gelenkbereich zwischen dem Fersenbereich und dem Ballenbereich angeordnet sein. Weiterhin können mehrere Luftpumpeinrichtungen an verschiedenen Orten des Sohlenkörpers angeordnet sein. Zudem können für die eine oder die mehreren Luftpumpeinrichtungen jeweils mehr als eine Luftführung, die Luft der Luftpumpeinrichtung zuführt, und mehr als eine Luftführung, die Luft von der Luftpumpeinrichtung abführt, vorgesehen werden.

In Figur 2 ist ein erfindungsgemäßer Schuh dargestellt, der den Sohlenkörper gemäß einem Beispiel der Erfindung, wie er mit Bezug auf Figur 2 beschrieben wurde, umfassen mag. Der Schuh weist einen Schaft mit einem Lufteingang 250 an der Schaftinnenseite (Luftansauggitter). An diesem Lufteingang 250 endet eine Luftzuführung 260 zu einer Luftpumpeinrichtung, die beispielsweise in einem Fersenbereich des Sohlenkörpers vorgesehen ist. Die Luftführung kann beispielsweise der Luftführung 226 und mit dem Ventil 227 der Figur 1 entsprechen. Durch relativ hohe Positionierung des Lufteingangs 250 kann vermieden werden, dass Wasser über die Luftzuführung 260 in die Luftpumpeinrichtung eingesogen wird.

Ein Detailansicht der Schafts mit Lufteinlass des in Figur 2 gezeigten Beispiels ist in Figur 3 illustriert. Über das Luftgitter 301 wird Luft von außen über die Luftzuführung 302 in die Luftpumpeinrichtung gesogen. In dem in Figur 3 gezeigten Beispiel befindet sich die Luftzuführung 302 zwischen einem Innenfutter 303 des Schafts und einem Oberleder 304. Die Luft wird durch das Ventil 305, das in der Luftzuführung 302 vorgesehen ist, von außen zu der Luftpumpeinrichtung hin durchgelassen.

## Patentansprüche

1. Schuh mit einem Schaft und einer Sohlenkonstruktion für eine Luftzirkulation im Schuh, die einen Sohlenkörper mit einem Hohlraum aufweist, wobei die Sohlenkonstruktion aufweist
eine Luftpumpeinrichtung (212),
zumindest eine mit der Luftpumpeinrichtung verbundene erste Luftführung;
zumindest eine mit der Luftpumpeinrichtung verbundene zweite Luftführung;
wobei
die Luftpumpeinrichtung dazu ausgebildet ist, in Reaktion auf eine Gehbewegung eines Nutzers des Schuhs eine Luftpumpfunktion derart auszuführen, dass sie abwechselnd
a) Luft über die zumindest eine erste Luftführung (226, 260, 302) von außerhalb des Sohlenkörpers einsaugt und
b) Luft in zumindest einen mit der Luftpumpeinrichtung über die zumindest eine zweite Luftführung (225) in Verbindung stehenden Teil des Sohlenkörpers presst, der von einem Teil des Sohlenkörpers, in dem die Luftpumpeinrichtung angeordnet ist, verschieden sein kann;
in der zumindest einen ersten Luftführung ein erstes Ventil (227) angeordnet ist, dass derart ausgebildet ist, dass es Luft lediglich in Richtung von außerhalb des Sohlenkörpers in die Luftpumpeinrichtung hinein durchlässt; und/oder
in der zumindest einen zweiten Luftführung ein zweites Ventil (224) angeordnet ist, dass derart ausgebildet ist, dass es Luft lediglich in Richtung von der Luftpumpeinrichtung nach dem zumindest einen Teil des Sohlenkörpers, der von dem Teil, in dem die Luftpumpeinrichtung angeordnet ist, verschieden sein kann, durchlässt;
wobei der Schaft einen der Sohlenkonstruktion nahen Teil und einen der Sohlenkontruktion fernen Teil aufweist, und in dem die erste Luftführung (226, 260, 302) sich derart teilweise entlang des Schafts, insbesondere durch ein Innenfutter (303) des Schafts von dem Fuß des Trägers des Schuhs getrennt, von dem nahen Teil zu dem fernen Teil erstreckt, dass Luft von dem fernen Teil aus in die Luftpumpeinrichtung gepumpt werden kann; daduch gekennzeichnet, daβ die Luftpumpeinrichtung in einer Zwischensohle zwischen einer Laufsohle und einer weiteren Sohle angeordnet ist, wobei die Zwischensohle aus einem Material gefertigt ist, das kompressibler als dasjenige der Laufsohle und als dasjenige der weiteren Sohle ist

2. Der Schuh gemäß Anspruch 1, in dem die erste und/oder die zweite Luftführung einen flexiblen Schlauch umfasst.

3. Der Schuh gemäß einem der vorhergehenden Ansprüche, in dem die Luftpumpeinrichtung von dem Sohlenkörper separat als unabhängige Entität ausgebildet und in dem Sohlenkörper, insbesondere zumindest teilweise in dem Hohlraum des Sohlenkörpers, eingelassen oder befestigt ist.

4. Der Schuh gemäß einem der Ansprüche 1 bis 3, in dem die Luftpumpeinrichtung derart in dem Sohlenkörper vorgesehen ist, dass sie sich vollständig innerhalb des Sohlenkörpers befindet.

5. Der Schuh gemäß einem der vorhergehenden Ansprüche, in dem die zumindest eine erste Luftführung nicht durch den Sohlenkörper hindurch mit dem Raum außerhalb des Sohlenkörpers in Verbindung steht.

6. Der Schuh gemäß einem der vorhergehenden Ansprüche, in dem der Sohlenkörper seitlich Öffnungen von dem Hohlraum nach außen aufweist.

7. Der Schuh gemäß Anspruch 6, in dem die Öffnungen von dem Hohlraum nach außen mit einer atmungsaktiven und wasserundurchlässigen Membran, insbesondere mit einer GoreTex-Membran, abgedichtet sind.

8. Der Schuh gemäß einem der vorhergehenden Ansprüche, der weiterhin eine mit Öffnungen versehene Decksohle aufweist, die die Luftpumpeinrichtung und den zumindest einen Teil des Sohlenkörpers, der von dem Teil, in dem die Luftpumpeinrichtung angeordnet ist, verschieden ist, abdeckt.

9. Der Schuh gemäß einem der vorhergehenden Ansprüche, in dem eine Mehrzahl von Luftpumpeinrichtungen in dem Sohlenkörper angeordnet sind, von denen jede mit zumindest einer ersten Luftführung und zumindest einer zweiten Luftführung verbunden ist;
wobei
die jeweiligen Luftpumpeinrichtungen dazu ausgebildet sind, in Reaktion auf eine Gehbewegung eines Nutzers des Schuhs eine Luftpumpfunktion derart auszuführen, dass sie abwechselnd Luft über die jeweilige zumindest eine erste Luftführung von außerhalb des Sohlenkörpers einsaugen und Luft in zumindest einen mit der jeweiligen Luftpumpeinrichtung über die zumindest eine zweite Luftführung in Verbindung stehenden Teil des Sohlenkörpers pressen, der von dem Teil, in dem die jeweilige Luftpumpeinrichtung angeordnet ist, verschieden ist;
in der jeweiligen zumindest einen ersten Luftführung ein erstes Ventil angeordnet ist, dass derart ausgebildet ist, dass es Luft lediglich in Richtung von außerhalb des Sohlenkörpers in die jeweilige Luftpumpeinrichtung hinein durchlässt; und/oder
in der jeweiligen zumindest einen zweiten Luftführung ein zweites Ventil angeordnet ist, dass derart ausgebildet ist, dass es Luft lediglich in Richtung von der jeweiligen Luftpumpeinrichtung nach dem zumindest einen Teil des Sohlenkörpers, der von dem Teil, in dem die jeweilige Luftpumpeinrichtung angeordnet ist, verschieden ist, durchlässt.

10. Der Schuh gemäß einem der vorhergehenden Ansprüche, in dem die Sohlenkonstruktion eine Laufsohle umfasst, wobei die Laufsohle einen elastischen nach außen hin erhobenen Teil umfasst, der bei Belastung durch den Fuß eines Nutzers nach innen gedrückt wird und dadurch die Luftpumpeinrichtung dahingehend betätigt, dass sie Luft durch die zweite Luftführung presst.

## Claims

1. Shoe with a shank and a sole construction for air circulation in the shoe, which has a sole body with a cavity, the sole construction comprising an air pumping device (212)
at least one first air duct connected to the air pumping device;
at least one second air duct connected to the air pumping device;
wherein
the air pumping device is designed in such a way that, in response to a walking motion of a user of the shoe, an air pumping function is performed in such a way that it alternately
a) sucks in air from outside the sole body via the at least one first air duct (226, 260, 302) and
b) forces air into at least one part of the sole body that is in connection with the air pumping device via the at least one second air duct (225), which part of the sole body may be different from a part of the sole body, in which the air pumping device is arranged;
in the at least one first air duct a first valve (227) is arranged in such a way that it only allows air through in the direction from outside the sole body into the air pumping device; and/or
in the at least one second air duct a second valve (224) is arranged in such a way that it is designed to let air through only in the direction from the air pumping device to the at least one part of the sole body, which may be different from the part, in which the air pumping device is arranged;
the shank having a part near the sole construction and a part distant from the sole construction, and in which the first air duct (226, 260, 302) extends from the near part to the distant part partially along the shank, more particularly through an inner lining (303) of the shank separated from the foot of the wearer of the shoe, in such a way that air can be pumped out of the distant part into the air pumping device; **characterized in that** the air pumping device is arranged in an midsole between an outsole and a further sole, whereby the midsole is produced from a material, which is more compressible than that of the outsole and than that of the further sole.

2. The shoe in accordance with claim 1, wherein the first and/or the second air duct comprises a flexible hose.

3. The shoe in accordance with any one of the above claims, wherein the air pumping device of the sole body is formed separately from the sole body as independent entity and is inserted or attached in the sole body, more particularly at least partly in the cavity of the sole body.

4. The shoe in accordance with any one of claims 1 to 3, wherein the air pumping device is provided in the sole body in such a way that it is situated completely within the sole body.

5. The shoe in accordance with any one of the above claims, wherein the at least one first air duct is not connected through the sole body to the space outside the sole body.

6. The shoe in accordance with any one of the above claims, wherein the sole body laterally has apertures from the cavity towards the outside.

7. The shoe in accordance with claim 6, wherein the apertures are sealed from the cavity towards the outside with a breathable and waterproof membrane, more particularly with a Gore-Tex membrane.

8. The shoe in accordance with any one of the above claims, which further has an upper sole provided with apertures, which covers the air pumping device and the at least one part of the sole body, which is different from the part, in which the air pumping device is arranged.

9. The shoe in accordance with any one of the above claims, wherein a plurality of air pumping devices are arranged in the sole body, each of which is connected to at least one first air duct and at least one second air duct;
wherein
the respective air pumping devices are designed in such a way that, in response to a walking motion of a user of the shoe, an air pumping function is performed in such a way that they alternately suck in air from outside the sole body via the respective at least one first air duct and force air into at least one part of the sole body that is in connection with the respective air pumping device via the at least one second air duct, which part of the sole body is different from the part, in which the respective air pumping device is arranged;
in the respective at least one first air duct a first valve is arranged in such a way that it only allows air through in the direction from outside the sole body into the respective air pumping device;
and/or
in the respective at least one second air duct a second valve is arranged in such a way that it is designed to let air through only in the direction from the respective air pumping device to the at least one part of the sole body, which is different from the part, in which the respective air pumping device is arranged.

10. The shoe in accordance with any one of the above claims, wherein the sole construction comprises an outsole, the outsole consisting of a flexible outwardly raised part, which is pressed inwards when pressurized by the foot of a user and as a result the air pumping device is activated to the effect that it forces air through the second air duct.

## Revendications

1. Chaussure comprenant une tige et un système de semelle pour une circulation d'air dans la chaussure, qui présente un corps de semelle avec une cavité, le système de semelle présentant
un dispositif de pompage d'air (212) ;
au moins un premier guide d'air relié au dispositif de pompage d'air ;
au moins un deuxième guide d'air relié au dispositif de pompage d'air ;
chaussure dans laquelle
le dispositif de pompage d'air est conçu en vue d'effectuer, en réaction à un mouvement de marche d'un utilisateur de la chaussure, une fonction de pompage d'air de manière à, alternativement,
a) aspirer de l'air à partir de l'extérieur du corps de semelle, par l'intermédiaire dudit au moins un premier guide d'air (226, 260, 302), et
b) refouler de l'air dans au moins une partie du corps de semelle, qui est en liaison avec le dispositif de pompage d'air par l'intermédiaire dudit au moins un deuxième guide d'air (225), et qui peut être différente d'une partie du corps de semelle dans laquelle est agencé le dispositif de pompage d'air ;
dans ledit au moins un premier guide d'air est agencée une première valve (227), qui est configurée de manière à laisser passer de l'air uniquement dans le sens allant de l'extérieur du corps de semelle vers l'intérieur du dispositif de pompage d'air ; et/ou
dans ledit au moins un deuxième guide d'air est agencée une deuxième valve (224), qui est configurée de manière à laisser passer de l'air uniquement dans le sens allant du dispositif de pompage d'air vers ladite au moins une partie du corps de semelle, qui peut être différente de la partie dans laquelle est agencé le dispositif de pompage d'air ;
chaussure dans laquelle la tige présente une partie proche du système de semelle et une partie éloignée du système de semelle, et dans laquelle le premier guide d'air (226, 260, 302) s'étend partiellement le long de la tige, de la partie proche à la partie éloignée, notamment en étant séparé du pied du porteur de la chaussure par une garniture intérieure (303) de la tige, de manière telle que de l'air puisse être pompé à partir de la partie éloignée dans le dispositif de pompage d'air;
**caractérisée en ce que** le dispositif de pompage d'air est agencé dans une semelle intermédiaire entre une semelle d'usure extérieure et une autre semelle, la semelle intermédiaire étant fabriquée en un matériau qui est plus compressible que celui de la semelle d'usure extérieure et que celui de ladite autre semelle.

2. La chaussure selon la revendication 1, dans laquelle le premier et/ou le deuxième guide d'air comportent un tuyau flexible.

3. La chaussure selon l'une des revendications précédentes, dans laquelle le dispositif de pompage d'air est conçu en tant qu'entité indépendante, séparée du corps de semelle, et est encastré ou fixé dans le corps de semelle, notamment au moins partiellement dans la cavité du corps de semelle.

4. La chaussure selon l'une des revendications 1 à 3, dans laquelle le dispositif de pompage d'air est prévu dans le corps de semelle de manière à se trouver en totalité à l'intérieur du corps de semelle.

5. La chaussure selon l'une des revendications précédentes, dans laquelle ledit au moins un premier guide d'air est en liaison avec l'espace à l'extérieur du corps de semelle non pas à travers le corps de semelle.

6. La chaussure selon l'une des revendications précédentes, dans laquelle le corps de semelle présente latéralement des ouvertures à partir de la cavité vers l'extérieur.

7. La chaussure selon la revendication 6, dans laquelle les ouvertures de la cavité vers l'extérieur sont rendues étanches à l'aide d'une membrane active respirante et imperméable à l'eau, notamment une membrane Gore-Tex.

8. La chaussure selon l'une des revendications précédentes, qui présente par ailleurs une semelle de propreté, qui recouvre le dispositif de pompage d'air et ladite au moins une partie du corps de semelle, qui est différente de la partie dans laquelle est agencé le dispositif de pompage d'air.

9. La chaussure selon l'une des revendications précédentes, dans laquelle plusieurs dispositifs de pompage d'air sont agencés dans le corps de semelle, dont chacun est relié à au moins un premier guide d'air et à au moins un deuxième guide d'air;
chaussure dans laquelle
les dispositifs de pompage d'air respectifs sont conçus en vue d'effectuer, en réaction à un mouvement de marche d'un utilisateur de la chaussure, une fonction de pompage d'air de manière à, alternativement, aspirer de l'air à partir de l'extérieur du corps de semelle, par l'intermédiaire dudit au moins un premier guide d'air respectif, et refouler de l'air dans au moins une partie du corps de semelle, qui est en liaison avec le dispositif de pompage d'air respectif par l'intermédiaire dudit au moins un deuxième guide d'air, et qui est différente de la partie du corps de semelle dans laquelle est agencée le dispositif de pompage d'air respectif ;
dans ledit au moins un premier guide d'air respectif est agencée une première valve, qui est configurée de manière à laisser passer de l'air uniquement dans le sens allant de l'extérieur du corps de semelle vers l'intérieur du dispositif de pompage d'air respectif ; et/ou
dans ledit au moins un deuxième guide d'air respectif est agencée une deuxième valve, qui est configurée de manière à laisser passer de l'air uniquement dans le sens allant du dispositif de pompage d'air respectif vers ladite au moins une partie du corps de semelle, qui est différente de la partie dans laquelle est agencé le dispositif de pompage d'air respectif.

10. La chaussure selon l'une des revendications précédentes, dans laquelle le système de semelle comprend une semelle d'usure extérieure, la semelle d'usure extérieure comprenant une partie élastique en relief vers l'extérieur, qui, sous l'effet de la charge exercée par le pied d'un utilisateur, est pressée vers l'intérieur et actionne en conséquence le dispositif de pompage d'air de manière à ce que celui-ci refoule de l'air à travers le deuxième guide d'air.
